# EUROPÄISCHE PATENTSCHRIFT

(11) **EP 1 106 754 B1**
(45) Veröffentlichungstag und Bekanntmachung des Hinweises auf die Patenterteilung: **04.08.2004**
(21) Anmeldenummer: 00403191.0
(22) Anmeldetag: 16.11.2000
(51) Int. Cl.: E05B 19/00, A45C 11/32, E05B 19/04

(54) **Flachschlüssel**
Flat key
Clé plate

(30) Priorität: 07.12.1999 DE 19958819
(43) Veröffentlichungstag der Anmeldung: 13.06.2001
(73) Patentinhaber: Valeo Sicherheitssysteme GmbH, 85253 Erdweg (DE)
(72) Erfinder: Schwab, Dittmar, 63110 Rodgau (DE)
(74) Vertreter: Hervouet, Sylvie

(56) Entgegenhaltungen:
- FR-A- 2 595 555
- GB-A- 2 084 004
- US-A- 2 567 816
- US-A- 3 328 986

## Beschreibung

Die Erfindung betrifft einen Flachschlüssel mit einem Griffteil und einem Schlüsselbart, wobei das Griffteil ein Gehäuse umfaßt und der Schlüsselbart in das Griffteilgehäuse hinein- sowie aus diesem herausbewegbar angeordnet und in seiner jeweiligen Endlage fixierbar ist und wobei der Schlüsselbart in dem Griffteilgehäuse axial verschiebbar gelagert ist. Ein solcher Flachschlüssel ist aus dem US-A-3 328 986 bekannt.

Derartige Flachschlüssel weisen den Vorteil auf, daß sie relativ wenig Platz einnehmen und daß bei ihrem Tragen, z.B. in einer Mantel- oder Hosentasche, eine geringere Verletzungsgefahr besteht als bei Flachschlüsseln mit starr an dem Griffteil befestigten Schlüsselbart.

Üblicherweise wird bei den bekannten gattungsgemäßen Flachschlüsseln der Schlüsselbart über eine Drehfeder aus dem Griffteilgehäuse herausgeklappt bzw. gegen den Druck der Drehfeder in das Griffteilgehäuse hineingeschwenkt. Die Sicherung des Gehäusebartes in der jeweiligen Endlage erfolgt dabei mittels eines an dem Griffteil angeordneten Druckknopfes.

Nachteilig ist bei diesen bekannten Flachschlüsseln unter anderem, daß zum Einklappen des Schlüsselbartes in der Regel zwei Hände verwendet werden müssen. Außerdem benötigt der Schlüsselbart zum Ein- und Ausschwenken einen relativ großen Schwenkradius, so daß es häufig zu Problemen kommen kann, wenn der Schlüsselbart durch versehentliches Betätigen des Druckknopfes in der Mantel- oder Hosentasche etc. herausgeschwenkt wird. Ferner kann es beim Einschwenken des Schlusselbartes leicht zu einem Einklemmen von Fingern kommen.

Aus der deutschen Patentanmeldung DE-C-19 912 749 ist bereits ein Flachschlüssel bekannt, bei dem der Schlüsselbart in dem Griffteilgehäuse axial verschiebbar gelagert ist. Dabei erfolgt die Verschiebung des Schlüsselbartes einerseits mit Hilfe eines an einem Kopfteil des Schlüsselbartes angeordneten Zahnrades, welches in eine sich in Richtung der Längsachse des Schlüssels erstreckende gehäusefeste Verzahnung eingreift, und andererseits mit Hilfe einer Feder, die den Schlüsselbart in seine herausgeschobene Endlage drückt und die durch das Hineinschieben des Schlüsselbartes in das Griffteilgehäuse vorgespannt wird.

Nachteilig ist bei diesem Flachschlüssel vor allem, daß der aus Zahnrad, Verzahnung und Feder bestehende Antrieb relativ kosten- und platzaufwendig ist.

Der Erfindung liegt die Aufgabe zugrunde, einen Flachschlüssel mit einem axial verschiebbaren Schlüsselbart anzugeben, der einen kostengünstig herstellbaren Antrieb besitzt und einen relativ geringen Bauraum benötigt.

Diese Aufgabe wird erfindungsgemäß durch die Merkmale des Anspruchs 1 gelost. Weitere, besonders vorteilhafte Ausgestaltungen der Erfindung offenbaren die Unteransprüche.

Die Erfindung beruht im wesentlichen auf dem Gedanken, als Antrieb in dem Griffteilgehäuse eine Feder anzuordnen, deren beide Endbereiche jeweils spiralförmig auf zwei seitlich von dem Schlüsselbart angeordnete Aufnahmen (Federkerne) gewickelt sind. Der mittlere Bereich der Feder stützt sich an einer Abstützung des innerhalb des Griffteilgehäuses befindlichen Endes des Schlüsselbartes ab, so daß beim Einschieben des Schlüsselbartes in das Griffteilgehäuse die Feder von den Federkernen abgewickelt und damit gespannt wird.

Bei der Feder kann es sich um eine Spiralfeder handeln, deren Enden jeweils mit den Federkernen verbunden sind. Als vorteilhafter hat es sich in der Praxis allerdings erwiesen, statt üblicher Spiralfedern Rollfedern zu verwenden, bei denen die Enden nicht eingespannt sind (d.h. nicht mit dem Federkern fest verbunden sind). Mit derartigen Federn lassen sich relativ flache Federkraftkennlinien realisieren, so daß auch bei einem langen Verschiebeweg des Schlüsselbartes auf diesen eine gleichmäßige Kraft wirkt.

Als vorteilhaft hat es sich ferner erwiesen, wenn die Federkerne als Rollen ausgebildet sind, an denen sich der Schlüsselbart seitlich abstützt und somit bei seiner Bewegung in das Griffteilgehäuse hinein- bzw. aus dem Griffteilgehäuse herausgeführt wird, da bei einer derartigen Ausgestaltung des Flachschlüssels nur geringe Reibungskräfte zwischen dem Schlüsselbart und dem Griffteilgehäuse auftreten. Dabei sollten die Rollen mindestens in den Bereichen, in denen sich der Schlüsselbart an ihnen abstützt, aus Gummi oder Kunststoff bestehen.

Bei einer Ausführungsform der Erfindung besteht die Abstützung des Schlüsselbartes aus einem zapfenförmigen Teil, um den der mittlere Bereich der Rollfeder außenseitig herumgeführt ist. Dabei greift das zapfenförmige Teil mit seinem dem Schlüsselbart abgewandten Ende in eine sich in Richtung der Längsachse des Schlüssels erstreckende nutenförmige Ausnehmung formschlüssig ein, so daß der Schlüsselbart bei seiner Verschiebung entsprechend axial geführt wird.

Zur Sicherung des Schlüsselbartes in seinen beiden Endlagen weist das zapfenförmige Teil eine Ausnehmung auf, in der ein verschiebbar angeordneter federbelasteter Stift gelagert ist, der in den beiden Endlagen des Schlüsselbartes formschlüssig in eine entsprechende Ausnehmung des Griffteilgehäuses eingreift. Zur Lösung der Fixierung des Schlüsselbartes ist mindestens ein von außen drückbares Betätigungselement an dem Griffteil angeordnet, welches auf den Stift einwirkt, derart, daß bei Druck auf das Betätigungselement der Stift aus der jeweiligen Ausnehmung des Griffteilgehäuses herausund in die Ausnehmung des zapfenförmigen Teiles hineingedrückt wird und der Schlüsselbart somit anschließend axial verschoben werden kann.

Weitere Einzelheiten und Vorteile der Erfindung ergeben sich aus dem folgenden anhand von Figuren erläuterten Ausführungsbeispiel. Es zeigen:
Fig.1 den Längsschnitt eines erfindungsgemäßen Flachschlüssels, wobei der Schlüsselbart sich in seiner herausgeschobenen Endlage befindet;
Fig.2 und 3 zwei vergrößerte Querschnitte durch den in Fig.1 dargestellten Flachschlüssel entlang der dort mit II-II und III-III bezeichneten Schnittlinien;
Fig.4 den Längsschnitt der oberen Hälfte des gegenüber Fig. 1 um 90° gedrehten Flachschlüssels

In Fig. 1 ist mit 1 ein Flachschlüssel bezeichnet, der sich aus einem Griffteil 2 und einem Schlüsselbart 3 zusammensetzt. Das Griffteil 2 umfaßt ein Gehause 4, in welches der Schlüsselbart 3 einschiebbar ist und welches aus zwei miteinander verklipsten schalenförmigen Gehäusehälften 5, 6 (Fig.2 und 3) aus Kunststoffbesteht.

In dem Griffteilgehäuse 4 ist eine Rollfeder 7 angeordnet, deren Endbereiche 8, 9 jeweils spiralförmig um zwei seitlich von dem Schlüsselbart 3 angeordnete Rollen 10, 11 gewickelt sind und deren mittlerer Bereich 12 um ein zapfenförmiges Teil 13 eines mit dem Griffteilgehäuse 4 verbundenen Kopfteiles 14 aus Kunststoff herumgeführt ist. Der Schlüsselbart 3 stützt sich seitlich an den aus Kunststoff bestehenden Rollen 10, 11 ab.

Das Griffteilgehäuse 4 weist eine sich in Richtung der Längsachse 15 des Schlüssels 1 erstreckende nutenförmige Ausnehmung 16 auf (Fig.4), in welche das zapfenförmige Teil 13 hineinragt und bei der Verschiebung des Schlüsselbartes 3 formschlüssig geführt wird. Außerdem besitzt das zapfenförmige Teil 13 eine Ausnehmung 17, in der ein verschiebbar angeordneter federbelasteter Stift 18 gelagert ist, der in den beiden Endlagen des Schlüsselbartes formschlüssig in eine entsprechende Ausnehmung 19, 20 des Griffteilgehäuses 4 eingreift.

Der Flachschlüssel 1 umfaßt ein außenseitig an dem Griffteilgehäuse 4 angeordnetes wippenförmiges Betätigungselement 21, welches in seinen beiden Endbereichen gegen den Stift 18 gerichtete Vorsprünge 22, 23 aufweist, die bei entsprechendem Druck derart auf den Stift 18 einwirken, daß dieser aus der jeweiligen Ausnehmung 19, 20 des Griffteilgehäuses 4 heraus- und in die Ausnehmung 17 des zapfenförmigen Teiles 13 hineindrückbar ist, so daß der Schlüsselbart 3 entweder durch äußeren Druck in das Griffteilgehäuse 4 hinein- oder durch den Druck der vorgespannten Rollfeder 7 aus dem Gehäuse 4 herausgedrückt wird.

Wie den Fig.3 und 4 unmittelbar zu entnehmen ist, sind der Schlüsselbart 3, die Feder 7, die Rollen 10, 11 und das Betätigungselement 21 in nur einer Gehäusehälfte 6 befestigt, so daß alle wesentlichen Teile des Schlüssels 1 auf einfache Weise in dieser Gehäusehälfte vormontiert werden können. Die jeweils andere Gehäusehälfte 5 dient lediglich als Deckel zum Verschließen des Griffteilgehäuses 4.

Der zwischen den Gehäusehälften 5 und 6 gebildete Hohlraum 24 ist derart gewählt, daß in ihm bei einem elektronischen Schließsystem die in dem Schlüssel anzuordnenden elektronischen Komponenten untergebracht werden können.

### Bezugszeichenliste

- 1: Flachschlüssel, Schlüssel
- 2: Griffteil
- 3: Schlüsselbart
- 4: Gehäuse, Griffteilgehäuse
- 5: Gehäusehälfte
- 6: Gehäusehälfte
- 7: Feder, Rollfeder
- 8,9: Endbereiche
- 10,11: Rollen, Aufnahmen, Federaufnahmen
- 12: mittlerer Bereich
- 13: Abstützung, zapfenförmiges Teil
- 14: Kopfteil
- 15: Längsachse
- 16: nutenförmige Ausnehmung
- 17: Ausnehmung (zapfenförmiges Teil)
- 18: Stift
- 19, 20: Ausnehmungen (Griffteilgehäuse)
- 21: Betätigungselement
- 22,23: Vorsprünge
- 24: Hohlraum

## Patentansprüche

1. Flachschlüssel mit einem Griffteil (2) und einem Schlüsselbart (3), wobei das Grifieil (2) ein Gehäuse (4) umfaßt und der Schlüsselbart (3) in das Griffteilgehause (4) hinein- sowie aus diesem herausbewegbar angeordnet und in seiner jeweiligen Endlage fixierbar ist, und wobei der Schlüsselbart (3) in dem Griffteilgehäuse (4) axial verschiebbar gelagert ist, **dadurch gekennzeichnet, daß**
in dem Griffteilgehäuse (4) eine Feder (7) angeordnet ist, deren beide Endbereiche (8,9) jeweils spiralförmig um zwei seitlich von dem Schlüsselbart (3) angeordnete Aufnahmen (10,11) gewickelt sind und deren mittlerer Bereich (12) an einer Abstützung (13) des innerhalb des Griffteilgehäuses (4) befindlichen Endes des Schlüsselbartes (3) angeordnet ist, so daß beim Einschieben des Schlüsselbartes (3) in das Griffteilgehäuse (4) die Feder (7) abgewickelt und damit gespannt wird.

2. Flachschlüssel nach Anspruch 1, **dadurch gekennzeichnet, daß** es sich bei der Feder (7) um eine Rollfeder handelt.

3. Flachschlüssel nach Anspruch 1 oder 2, **dadurch gekennzeichnet, daß** die Federaufnahmen (10,11) als Rollen ausgebildet sind, an denen sich der Schlüsselbart (3) seitlich abstützt.

4. Flachschlüssel nach Anspruch 2, **dadurch gekennzeichnet, daß** die Rollen (10,11) mindestens in den Bereichen, in denen sich der Schlüsselbart (3) an ihnen abstützt, aus Gummi oder Kunststoff bestehen.

5. Flachschlüssel nach einem der Ansprüche 1 bis 3, **dadurch gekennzeichnet, daß** die Abstützung (13) des Schlüsselbartes (3) aus einem zapfenförmigen Teil besteht, um den der mittlere Bereich (12) der Feder (7) außenseitig herumgeführt ist.

6. Flachschlüssel nach Anspruch 5, **dadurch gekennzeichnet, daß** das Griffteilgehäuse (4) eine sich in Richtung der Längsachse (15) des Schlüssels (1) erstreckende nutenförmige Ausnehmung (16) aufweist, in welche das zapfenförmige Teil (13) hineinragt und bei der Verschiebung des Schlüsselbartes (3) formschlüssig geführt wird.

7. Flachschlüssel nach Anspruch 4, **dadurch gekennzeichnet, daß** das zapfenförmige Teil (13) eine Ausnehmung (17) aufweist, in der ein verschiebbar angeordneter federbelasteter Stift (18) gelagert ist, der in den beiden Endlagen des Schlüsselbartes (3) formschlüssig in eine entsprechende Ausnehmung (19,20) des Griffteilgehäuses (4) eingreift.

8. Flachschlüssel nach Anspruch 5, **dadurch gekennzeichnet, daß** mindestens ein von außen drückbares Betätigungselement (21) an dem Griffteil (2) angeordnet ist, welches auf den Stift (18) einwirkt, derart, daß bei Druck auf das Betätigungselement (21) der Stift (18) aus der jeweiligen Ausnehmung (19,20) des Griffteilgehauses (4) heraus- und in die Ausnehmung (17) des zapfenförmigen Teiles (13) hineindrückbar ist, so daß der Schlüsselbart (3) axial verschiebbar ist.

9. Flachschlüssel nach Anspruch 6, **dadurch gekennzeichnet, daß** das Betätigungselement (21) wippenförmig ausgebildet ist und in seinen beiden Endbereichen gegen den Stift (18) gerichtete Vorsprünge (22,23) aufweist.

10. Flachschlüssel nach einem der Anspruche 1 bis 7, **dadurch gekennzeichnet, daß** das Griffteilgehäuse (4) aus zwei miteinander verklipsbaren schalenförmigen Gehäusehälften (5,6) besteht, wobei der Schlüsselbart (3), die Feder (7), die Federaufnahme (10,11) und das Betatigungselement (21) in nur einer Gehäusehälfte (6) befestigt sind und wobei die jeweils andere Gehausehälfte (5) als Deckel zum Verschließen des Griffteilgehäuses (4) dient.

## Revendications

1. Clé plate comportant une partie de préhension (2) et un panneton (3), sachant que la partie de préhension (2) comprend un boîtier (4) et que le panneton (3) est disposé de manière à pouvoir rentrer dans le boîtier (4) et sortir du boîtier et à être verrouillé dans la position de fin de course respective, et sachant que le panneton (3) est monté coulissant axialement dans le boîtier (4) et que le boîtier (4) comporte un ressort (7) dont les extrémités (8, 9) sont respectivement enroulées en spirale sur deux supports (10, 11) disposés latéralement au panneton (3) et dont la partie centrale (12) prend appui sur une face d'appui (13) de l'extrémité du panneton (3) située à l'intérieur du boîtier de telle manière que, lors de l'introduction du panneton (3) dans le boîtier (4), le ressort (7) est déroulé et, par conséquent, tendu.

2. Clé plate selon la revendication 1, **caractérisée en ce que** le ressort (7) est un ressort à col de cygne.

3. Clé plate selon la revendication 1 ou 2, **caractérisée en ce que** les supports de ressort (10, 11) sont réalisés sous la forme de cylindres sur lesquels le panneton (3) prend appui latéralement.

4. Clé plate selon la revendication 2, **caractérisée en ce que** les cylindres (10, 11) sont réalisés en caoutchouc ou en matière plastique dans les zones au moins, dans lesquelles le panneton (3) prend appui.

5. Clé plate selon l'une des revendications 1 à 3, **caractérisée en ce que** l'appui (13) du panneton (3) consiste en un élément conique sur le pourtour duquel passe la partie centrale (12) du ressort (7).

6. Clé plate selon la revendication 5, **caractérisée en ce que** le boîtier (4) comporte une échancrure en forme de gorge (15), s'étendant dans la direction de l'axe longitudinal (15) de la clé (1), dans laquelle fait saillie l'élément conique (13) et dans laquelle il est guidé de manière complémentaire lors du déplacement du panneton (3).

7. Clé plate selon la revendication 4, **caractérisée en ce que** l'élément conique (13) comporte une échancrure (17) dans laquelle coulisse une goupille (18) à ressort qui, dans les deux positions de fin de course du panneton (3), s'engage de manière complémentaire dans une échancrure (19, 20) correspondante du boîtier (4).

8. Clé plate selon la revendication 5, **caractérisée en ce que** le boîtier (2) comporte au moins un élément d'actionnement (21) commandé depuis l'extérieur et agissant sur la goupille (18) de telle manière qu'en cas de pression exercée sur l'élément d'actionnement (21), la goupille (18) quitte l'échancrure (17) respective du boîtier (4) pour rentrer dans l'échancrure de l'élément conique (13), permettant ainsi le déplacement axial du panneton (3).

9. Clé plate selon la revendication 6, **caractérisée en ce que** l'élément d'actionnement (21) est réalisé sous la forme d'un bouton à bascule et **en ce qu'**il comporte, au niveau de ses deux extrémités, des saillies (22, 23) dirigées contre la goupille (18).

10. Clé plate selon l'une des revendications 1 à 7, **caractérisée en ce que** le boîtier (4) consiste en deux demi-boîtiers (5,6) en forme de cuvette, assemblés par clipsage, sachant que le panneton (3), le ressort (7), le support de ressort (10, 11) et l'élément d'actionnement (21) sont fixés dans l'un des demi-boîtiers (6) seulement, l'autre demi-boîtier (5) servant de couvercle pour la fermeture du boîtier (4).

## Claims

1. A flat key having a grip element (2) and a key bit (3), wherein the grip element (2) comprises a housing (4) and the key bit (3) is disposed in a manner allowing it to moved into and also out of the grip element housing (4) and can be fixed in its respective end position, and wherein the key bit (3) is mounted so that it is axially displaceable in the grip element housing (4),
**characterised in that** a spring (7) is disposed in the grip element housing (4), the two end regions (8, 9) of which are wound spirally around two holders (10, 11) disposed at the side of the key bit (3) and the central region (12) of which is disposed at a support (13) of the end of the key bit (3) situated inside the grip element housing (4) so that the spring (7) becomes uncoiled and thus tensioned when the key bit (3) is inserted into the grip element housing (4).

2. A flat key according to Claim 1,
**characterised in that** the spring (7) is a scroll spring.

3. A flat key according to Claim 1 or 2,
**characterised in that** the spring holders (10, 11) are constructed as rollers, on which the key bit (3) is laterally supported.

4. A flat key according to Claim 2,
**characterised in that** the rollers (10, 11) are made from rubber or plastic, at least in the regions in which the key bit (3) is supported on them.

5. A flat key according to one of Claims 1 to 3,
**characterised in that** the support (13) of the key bit (3) consists of a peg-shaped part around the outside of which the middle region (12) of the spring (7) is passed.

6. A flat key according to Claim 5,
**characterised in that** the grip element housing (4) comprises a groove-shaped recess (16) extending in the direction of the longitudinal axis (15) of the key (1), into which the peg-shaped part (13) projects and is guided in a positive manner as the key bit (3) is being moved.

7. A flat key according to Claim 4,
**characterised in that** the peg-shaped part (13) comprises a recess (17) in which a displaceably disposed spring-loaded pin (18) is mounted, which in the two end positions of the spring bit (3) engages positively into a corresponding recess (19, 20) of the grip element housing (4).

8. A flat key according to Claim 5,
**characterised in that** at least one actuating element (21) which can be pressed from outside is disposed on the grip element (2), and acts on the pin (18) in such a manner that when pressure is exerted on the actuating element (21) the pin (18) can be pushed out of the respective recess (19, 20) in the grip element housing (4) and into the recess (17) of the peg-shaped part (13), so that the key bit (3) is axially displaceable.

9. A flat key according to Claim 6,
**characterised in that** the actuating element (21) is constructed in the form of a rocker and comprises projections (22, 23) directed towards the pin (18) in its two end regions.

10. A flat key according to one of Claims 1 to 7,
**characterised in that** the grip element housing (4) consists of two shell-shaped housing halves (5, 6) which can be clipped together, the key bit (3), the spring (7), the spring holder (10, 11) and the actuating element (21) being fixed in just one housing half (6) and the respective other housing half (5) serving as a cover for closing the grip element housing (4).
